# FASCICULE DE BREVET EUROPEEN

(11) **EP 0 262 262 B1**
(45) Date de publication et mention de la délivrance du brevet: **20.12.1989**
(21) Numéro de dépôt: 86201712.6
(22) Date de dépôt: 03.10.1986
(51) Int. Cl.: E05B 47/06, E05B 63/16

(54) **Dispositif pour actionner une serrure de sécurité et serrure équipée d'un tel dispositif**
Einrichtung zur Betätigung eines Sicherheitsschlosses und mit einer solchen Einrichtung ausgestattetes Schloss
Device for actuating a safety-lock and lock comprising such a device

(43) Date de publication de la demande: 06.04.1988
(73) Titulaire: D.R.I.M. LIMITED, Hove East Sussex BN3 2BD (GB)
(72) Inventeur: Langham, Richard John, St. Peter Port Guernsey (GB)
(74) Mandataire: Callewaert, Jean

(56) Documents cités:
- DE-A- 2 622 720

## Description

La présente invention est relative à un dispositif pour actionner une serrure de sécurité à pêne mobile manoeuvré par deux poignées destinées à être agencées de part et d'autre d'une porte et tournant autour d'axes séparés sensiblement parallèles entre une position de fermeture et une position d'ouverture, ce dispositif comprenant un mécanisme de débrayage destiné à être monté entre ces poignées et un système électrique permettant d'amener ce mécanisme soit dans un état débrayé soit dans un état embrayé, la première poignée pouvant coopérer directement avec le pêne, la seconde poignée pouvant coopérer avec ce dernier par l'intermédiaire du mécanisme de débrayage.

Un des buts essentiels de la présente invention est de présenter un dispositif du type précité d'une construction extrêmement simple et fiable pouvant, si nécessaire, être monté sur n'importe quel type de serrure traditionnelle à pêne mobile, notamment à peine demi-tour pouvant se déplacer à l'encontre d'un ressort sous l'action d'une des poignées, entre une position de fermeture, dans laquelle le pêne est engagé dans une gâche prévue dans un chambranle, et une position d'ouverture, dans laquelle le pêne est retiré dans la gâche à l'encontre de ce ressort.

Par l'expression "pêne mobile", il faut entendre en fait tout pêne pouvant se déplacer sans clé dans la serrure, c'est-à-dire par l'action d'une poignée ou d'un ressort, à la différence d'un pêne dormant qui nécessite généralement l'utilisation d'une clé pour l'amener d'une position à une autre.

Par ailleurs, dans le présent texte, par "poignée pouvant coopérer directement avec le pêne", il y a lieu d'entendre une poignée qui permet de commander le pêne indépendamment du mécanisme de débrayage, éventuellement par l'intermédiaire d'un système de transmission, tel que par exemple un levier agissant directement à partir de la poignée sur le pêne. Lorsque la poignée commande simultanément plusieurs pênes se répartissant sur le chant d'une porte, comme par exemple dans certaines portes anti-infraction et/ou coupe-feu, ce système de transmission peut être formé par une série de tringles.

La présente invention concerne donc un dispositif pouvant actionner aussi bien une serrure de sécurité à un pêne qu'à plusieurs pênes mobiles distanciés.

Ce dispositif est caractérisé par le fait que le mécanisme de débrayage précité comprend un premier organe de transmission pouvant être actionné par la première poignée suivant un mouvement de rotation autour de son axe précité, un second organe de transmission tournant avec cette seconde poignée autour de l'axe précité de cette dernière, une bielle reliant les deux organes de transmissioin en des endroits situés en dehors des axes de rotation de ces derniers, et des moyens, commandés par le système électrique, d'une part, pour créer avec la bielle, dans l'état embrayé susdit, un lien rigide entre les deux organes de transmission lors d'un déplacement angulaire dudit second organe de transmission suivant au moins un sens déterminé autour de l'axe de rotation de ce dernier, de manière à soumettre le premier organe de transmission également à un déplacement angulaire, et, d'autre part, pour rompre, dans l'état débrayé susdit, ce lien rigide, de manière à libérer au moins partiellement le second organe de transmission par rapport au premier et permettre ainsi un déplacement angulaire du second organe sensiblement indépendamment du premier organe.

Avantageusement, la bielle est formée de deux pièces séparées coaxiales pouvant coopérer en- tr'elles, une des pièces étant articulée sur le premier organe de transmission, l'autre pièce sur le second organe de transmission, les moyens précités comprenant un organe de blocage mobile commandé par le système électrique, et coopérant avec la bielle, cet organe de blocage étant agencé de manière à permettre, d'une part, un déplacement relatif de ces deux pièces dans l'état débrayé précité lors d'un déplacement angulaire du second organe de transmission autour de l'axe de rotation de ce dernier, et, d'autre part, d'empêcher ce déplacement relatif dans l'état embrayé au moins lors d'un déplacement angulaire de ce second organe suivant le sens déterminé précité autour de cet axe.

Suivant une forme de réalisation particulièrement avantageuse de l'invention, une des deux pièces est constituée par un piston, l'autre par un cylindre dans lequel peut coulisser ce piston, l'organe de blocage étant formé par un butoir escamotable qui, à l'état embrayé, est engagé à travers le cylindre, sur le chemin de coulissement du piston, de manière à former un appui pour ce dernier lors d'un déplacement angulaire du second organe suivant le sens déterminé précité, et qui, à l'état débrayé, est dégagé par rapport à ce chemin de coulissement.

L'invention concerne également une serrure de sécurité munie d'un tel dispositif.

Cette serrure est plus particulièrement caractérisée par le fait qu'elle comprend une première poignée coopérant directement avec le pêne mobile et une seconde poignée coopérant avec ce pêne par l'intermédiaire du mécanisme de débrayage, ce dernier étant agencé du même côté que la première poignée par rapport au pêne, un premier organe de transmission étant calé sur un premier arbre sensiblement anoloque au premier sur lequel est fixé la première poignée et s'étendant suivant l'axe de rotation de cette dernière, un second organe de transmission étant calé sur un second arbre sensiblement analogue au premier sur lequel est fixée la seconde poignée, le mécanisme de débrayage susdit étant monté entre ces deux organes de transmission, de manière à permettre de faire tourner, au moment où le mécanisme de débrayage est dans l'état embrayé, le premier arbre autour de son axe de rotation et d'amener le pêne dans sa position d'ouverture lors d'un déplacement angulaire de la seconde poignée, et d'actionner le pêne au moyen de la première poignée, indépendamment de l'état dans lequel se trouve le mécanisme de débrayage.

Enfin, l'invention concerne encore une porte munie d'une telle serrure de sécurité.

D'autres détails et particularités de l'invention ressortiront de la description donnée ci-après, à titre d'exemple non limitatif, d'une forme de réalisation particulière d'un serrure de sécurité munie d'un dispositif à mécanisme d'embrayage, suivant l'invention, avec référence aux dessins annexés.
La figure 1 est une vue de face, en élévation, d'une partie de porte sur laquelle est prévue une serrure de sécurité suivant cette forme de réalisation particulière de l'invention.
La figure 2 est une vue, avec brisure partielle, de la serrure du côté opposé par rapport à la figure 1.
La figure 3 est une vue analogue à celle de la figure 2 avec le pêne dans une position d'ouverture obtenue par l'action sur une des poignées de la serrure.
La figure 4 est une vue analogue de la serrure à celle des figures 2 et 3 avec l'autre poignée en position abaissée, le mécanisme étant débrayé.
La figure 5 est encore une vue analogue à celle des figures 2 et 4 de la même serrure avec le pêne en position d'ouverture et le mécanisme embrayé.

Dans les différentes figures les mêmes chiffres de références se rapportent aux mêmes éléments.

La forme de réalisation particulière de la serrure de sécurité suivant l'invention telle que montrée aux différentes figures précitées comprend un boîtier 1 dans lequel est agencé un pêne mobile, notamment un pêne demi-tour 2, pouvant être manoeuvré par deux poignées 3 et 4, situées de part et d'autre d'une porte 5, à l'encontre d'un ressort à lame 30.

La première poignée 3 coopère directement avec le pêne 2, tandis que la seconde poignée 4 coopère avec ce dernier par l'intermédiaire d'un mécanisme de débrayage 6.

Ce mécanisme de débrayage 6 comprend un premier organe de transmission 7, formé par un excentrique calé sur un premier arbre carré 8 par l'intermédiaire d'une vis 9, un second organe de transmission 10, formé également par un excentrique calé sur un arbre carré 11 par l'intermédiaire d'un vis 12, une bielle 13 reliant les deux organes de transmission 7 et 10 en des points, respectivement 14 et 15, situés en dehors des axes des arbres 8 et 11 et des moyens 16, commandés par un système électrique 17, d'une part, pour créer avec la bielle 13, dans l'état embrayé du mécanisme 6, un lien rigide entre les organes 7 et 10 lors d'un déplacement angulaire de l'organe 10, suivant le sens indiqué par la flèche 18, autour de l'axe de l'arbre 11, de manière à soumettre l'organe 7 également à un déplacement angulaire dans le même sens, comme indiqué par la flèche 18', et, d'autre part, pour rompre, dans l'état débrayé du mécanisme 6, ce lien rigide, de manière à libérer le second organe de transmission 10 par rapport au premier et permettre ainsi un déplacement angulaire de ce dernier sensiblement indépendamment du premier organe 7.

Dans la forme de réalisation montrée aux figures, la bielle 13 est formée de deux pièces séparées coaxiales 19 et 20 pouvant coopérer entr'elles. La pièce 19 est articulée au point 14 sur l'excentrique 7, tandis que la pièce 20 est articulée au point 15 sur l'excentrique 10.

Les moyens précités 16 comprennent un organe de blocage 21 commandé par le système électrique 17 et coopérant avec la bielle 13. Cet organe de blocage 21 est agencé, de manière à permettre, d'une part, de déplacer ces deux pièces 19 et 20, l'une par rapport à l'autre lors du déplacement angulaire de l'excentrique 10 autour de son axe de rotation avec le mécanisme 6 dans l'état débrayé, et, d'autre part, d'empêcher le déplacement relatif de ces deux piê- ces 19 et 20 dans l'état embrayé du mécanisme 6, au moins lors du déplacement angulaire de l'excentrique 10 suivant le sens de la flèche 18.

Plus particulièrement, dans cette forme de réalisation spécifique, la pièce 19 est constituée par un cylindre et l'autre pièce 20 par un piston coulissant dans ce cylindre, tandis que l'organe de blocage 21 est formé par un butoir escamotable qui, à l'état embrayé du mécanisme 6, est engagé à travers un orifice 31 prévu dans la paroi latérale du cylindre, comme montré à la figure 5, sur le chemin de coulissement 32 du piston 20, de manière à former ainsi un appui pour ce dernier lors d'un déplacement angulaire de l'excentrique 10 suivant le sens de la flèche 18, et qui, à l'état débrayé du mécanisme 6, est dégagé par rapport à ce chemin de coulissement, comme montré aux figures 2 à 4.

Le butoir 21 est fixe sur un noyau 33 d'une bobine d'induction 22 qui peut se déplacer axialement dans cette bobine, lorsque celle-ci est excitée par l'intermédiaire du système électrique 17, de manière à amener le butoir 21, par l'orifice 31 du cylindre 19 à travers du chemin de coulissement 32 du piston 20.

La bobine d'induction 22 est montée sur un support 34 qui est lui-même fixé sur la pièce 19 formant le cylindre, de manière à pouvoir se déplacer avec celle-ci lors d'une rotation de l'excentrique 7 autour de l'axe de l'arbre 8.

L'excentrique 10 coopère avec un ressort de rappel 24 qui permet de ramener ou de maintenir cet excentrique dans une position de repos contre une première butée de fin de course 25, correspondant à la position de fermeture du pêne. A partir de cette position, l'excentrique 10 peut subir un déplacement angulaire suivant le sens de la flèche 18 et, lorsque le mécanisme 6 est à l'état embrayé, comme montré à la figure 5, agir par l'intermédiaire de la bielle 13 sur l'excentrique 7 pour soumettre ce dernier à un déplacement angulaire correspondant autour de l'axe de l'arbre 8.

Une deuxième butée de fin de course 26 est prévue pour limiter ce déplacement angulaire de l'excentrique 10 suivant le sens de la flèche 18, comme montré à la figure 4, et surtout pour, comme d'ailleurs également la butée 25, empêcher le piston 20 de sortir du cylindre 19. Ceci pourrait en effet se produire lors d'un déplacement angulaire trop important de l'excentrique 10..

Une plaque de protection 27, de préférence en un acier dur pouvant difficilement être percé par une foreuse, est montée sur le boîtier 1 de la serrure, du côté de la seconde poignée 4 par rapport au pêne 2, au moins sensiblement en regard de ce dernier, de l'excentrique 7 et de l'arbre 8.

Une commande 28 du système électrique 17 peut être montée sur cette plaque 27 qui permet d'activer la bobine d'induction 22 et d'amener ainsi le mécanisme 6 dans l'état embrayé.

Cette commande comprend un clavier 29 formé par exemple de neuf touches correspondant chacune à un chiffre de 1 à 9.

Le système ayant été programmé préalablement, celui-ci permet d'amener le mécanisme 6 dans l'état embrayé en appuyant dans un ordre prédéterminé sur une série de touches bien spécifiques pour former un code de commande secret.

De plus, un temporisateur, non représenté aux figures, est incorporé dans le système électrique qui permet de maintenir le mécanisme 6 dans l'état embrayé seulement pendant une durée limitée à partir du moment où le code a été introduit.

Dès l'écoulement de cette durée, le mécanisme 6 est ramené automatiquement dans son état débrayé. La plaque de protection 27 ainsi que le clavier 29 sont agencés dans une garniture 35 qui peut également envelopper une partie des composants du système électrique, les éléments essentiels de ce dernier étant toutefois de préférence montés du côté opposé du boîtoir 1 de la serrure.

Ci-après sera exposé d'une manière plus explicite, à la lumière des différentes figures annexées, le fonctionnement de la forme de réalisation particulière de la serrure de sécurité.

La figure 2 montre la serrure avec le pêne 2 en position sortie, c'est-à-dire en position de fermeture sous l'action du ressort à lame 30, et le mécanisme 6 en position débrayée, c'est-à-dire avec le butoir 21 en position retirée par rapport au chemin de coulissement 32 du piston 20 dans le cylindre 19.

La poignée 3 peut amener le pêne 2, à l'encontre du ressort 30, dans une position d'ouverture, comme représentée à la figure 3, en faisant tourner celle-ci dans le sens de la flèche 18' autour de l'axe de l'arbre 8 sur lequel elle est fixée étant donné que le piston 20 coulisse librement dans le cylindre 19, la poignée 4 n'est donc pas solicitée lorsque la poignée 3 est actionnée.

Pour la même raison, lorsqu'on tourne la poignée 4 autour de l'axe de son arbre 11 dans le sens de la flèche 18 et que le mécanisme 6 est dans sa position débrayée, c'est-à-dire le butoir 21 dans sa position retirée, la poignée 3 ne bougé pas et le pêne 2 reste en position de fermeture. Ceci a été illustré par la figure 4.

Par contre, si, comme montré à la figure 5, le mécanisme 6 est dans l'état embrayé et que le butoir 21 s'étend donc à travers du chemin de coulissement 32 du piston 20 dans le cylindre 19, lorsqu'on tourne la poignée 4 dans le sens de la flèche 18, le piston 19 appuie sur le butoir 21 et de ce fait le cylindre 19 fait subir la poignée un déplacement angulaire dans le sens de la flèche 18', analogue à celui de la poignée 4.

Les deux déplacements angulaires des poignées 3 et 4 sont, pour la forme de réalisation montrée aux figures, identiques, étant donné que les distances qui séparent les points d'articulation 14 et 15 de l'axe de rotation de l'arbre 8, respectivement 11, sont également identiques.

Ainsi, lorsque le mécanisme 6 est embrayé, le pêne 2 peut être amené dans sa position d'ouverture en faisant tourner la poignée 4 autour de l'axe de son arbre 11.

Il y a lieu de remarquer que, grâce à la présence des deux butées 25 et 26, la course du piston 20 dans le cylindre 19 est limitée, de manière à ce que celui-ci ne peut pas se dégager du cylindre lorsqu'on l'agit sur la poignée 4, comme déjà signalé ci-dessus.

Lors du montage de la serrure, telle que montrée aux figures 1 à 5, sur une porte 5, la poignée 3 et le mécanisme de débrayage 6 viennent se situer du côté de l'enceinte à protéger.

Le mécanisme de débrayage 6 est de préférence monté en applique contre la porte, du côté de cette enceinte, tandis que la plaque de protection 27, qui se trouve donc du côté opposé de la porte, est maintenue en place par des vis ou boulons, non représentés, qui ne sont accessibles que du côté de la poignée, c'est-à-dire de l'enceinte à protéger lorsque la porte est fermée.

Il est donc toujours possible d'ouvrir la serrure du côté de l'enceinte à protéger, exactement comme une serrure classique non équipée du dispositif de sécurité suivant l'invention et ceci indépendamment de l'état dans lequel se trouve le mécanisme de débrayage 6.

Grâce à la présence du temporisateur dans le système électrique, il est possible de régler la durée de l'embrayage du mécanisme d'une manière telle que, lorque l'on ouvre la porte par la poignée 4, après avoir mis le mécanisme 6 dans l'état embrayé par la commande 28, la serrure, après avoir fermée la porte, se met automatiquement en état de sécurité, c'est-à-dire avec le mécanisme 6 débrayé et la poignée 4 inopérante, sans qu'une action particulière sur la serrure soit nécessaire.

Il est bien entendu que l'invention n'est pas limitée à la forme de réalisation décrite ci-dessus et que bien des variantes peuvent être envisagées sans sortir du cadre de l'invention telle que définie par les revendications.

C'est ainsi que le système électrique pourrait, suivant l'endroit à protéger, être réalisé suivant des formes très variées.

Il pourrait p.e. s'agir d'un appareil électronique muni d'un lecteur de cartes magnétiques d'accès, au lieu d'un clavier sur lequel un code doit être formé, pour mettre le mécanisme 6 dans l'état embrayé.

Une autre possibilité encore serait l'utilisation d'un bouton poussoir permettant de commander le mécanisme 6 à distance.

Cette dernière variante du système électrique pourrait par exemple être envisagée dans une salle de guichets d'une banque ou d'un bureau de poste qui permettrait à un employé d'embrayer le mécanisme 6 lorsqu'il désire donner accès à un client se présentant devant une porte vitrée séparant les bureaux de la salle pour le public.

Par ailleurs, contrairement à ce qui est par exemple le cas dans la forme de réalisation montrée aux différentes figures annexées, le système électrique pourrait être conçu pour embrayer le mécanisme 6 par une coupure du courant d'excitation de la bobine 22.

Il suffirait par exemple d'inverser l'action du ressort 23 qui pousserait le buoir 21 à travers de l'orifice 31 prévue dans le paroi du cylindre 19 au moment de l'interruption du courant d'excitation de la bobine 22.

Enfin, la forme et la conception des organes de transmission 7 et 10 pourraient également être très différentes. Ces organes pourraient p.e. être formés par de simples leviers tournant autour de l'axe de la poignée correspondante, qui elle aussi pourrait être de n'importe quelle conception.

Il résulte de ce qui précède que le dispositif suivant l'invention permet la réalisation d'une serrure qui soit en même temps "anti-panique" et inviolable.

En effet, d'une part, d'un côté de la porte la serrure peut être actionnée exactement comme une serrure normale et permet toujours d'ouvrir la porte, indépendamment de la position du mécanisme du débrayage, même s'il s'agit d'une serrure à renvoi, d'autre part, du côté opposé de la porte la serrure revient automatiquement dans un état de sécurité ou d'inviolabilité après que la porte ait été fermée et ceci sans qu'une intervention particulière soit nécessaire.

Même en cas de panne, p.e. d'électricité, il est toujours possible d'ouvrir normalement la serrure d'un côté de la porte, notamment par une clé actionnant le pêne dormant et par un système de renvoi le pêne mobile ou demi-tour.

Dans certains cas, au moins une des poignées 3 ou 4 fixées sur la serrure pourrait être remplacée par une clé amovible pouvant s'engager dans un trou de la serrure et permettant d'actionner l'organe de transmission correspondant 7 ou 10. Dans de tels cas, les poignées 3 ou 4 sont en fait constituées par ces clés. Il s'agirait surtout de la poignée 4 située du côté extérieur du local à protéger. Ceci formerait donc en quelque sorte une double protection.

## Revendications

1. Dispositif pour actionner une serrure de sécurité à pêne mobile (2) manoeuvré par deux poignées (3, 4) destinées à être agencées de part et d'autre d'une porte (5) et tournant autour d'axes séparés sensiblement parallèles entre une position de fermeture et une position d'ouverture, ce dispositif comprenant un mécanisme de débrayage (6) destiné à être monté entre ces poignées et un système électrique permettant d'amener ce mécanisme soit dans un état débrayé soit dans un état embrayé, la première poignée pouvant coopérer directement avec le pêne, la seconde poignée pouvant coopérer avec ce dernier par l'intermédiaire du mécanisme de débrayage, caractérisé en ce que le mécanisme de débrayage comprend un premier organe de transmission (7) pouvant être actionné par la première poignée (3) suivant un mouvement de rotation autour de son axe précité, un second organe de transmission (10) tournant avec cette seconde poignée (4), autour de l'axe précité de cette dernière, une bielle (13) reliant les deux organes de transmission en des endroits situés en dehors des axes de rotation de ces derniers, et des moyens, commandés par le système électrique, d'une part, pour créer avec la bielle, dans l'état embrayé susdit, un lien rigide entre les deux organes de transmission lors d'un déplacement angulaire dudit second organe de transmission suivant au moins un sens déterminé autour de l'axe de rotation de ce dernier de manière à soumettre le premier organe de transmission également à un déplacement angulaire, et, d'autre part, pour rompre, dans l'état débrayé susdit, ce lien rigide, de manière à libérer au moins partiellement le second organe de transmission par rapport au premier et permettre ainsi un déplacement angulaire du second organe sensiblement indépendamment du premier organe..

2. Dispositif suivant la revendication 1, caractérisé en ce que la bielle est formée de deux pièces séparées (19, 20) coaxiales pouvant coopérer entr'elles, une (19) des pièces étant articulée sur le premier organe de transmission, l'autre pièce (20) sur le second organe de transmission, les moyens précités comprenant un organe de blocage (21) mobile commandé par le système électrique et coopérant avec la bielle, cet organe de blocage étant agencé de manière à permettre, d'une part, un déplacement relatif de ces deux pièces dans l'état débrayé précité lors d'un déplacement angulaire du second organe de transmission autour de l'axe de rotation de ce dernier, et, d'autre part, d'empêcher ce déplacement relatif dans l'état embrayé au moins lors d'un déplacement angulaire de ce second organe suivant le sens déterminé précité autour de cet axe.

3. Dispositif suivant la revendication 2, caractérisé en ce qu'une des deux pièces est constituée par un piston (20), l'autre par un cylindre (19) dans lequel peut coulisser ce piston, l'organe de blocage étant formé par un butoir escamotable (21) qui, à l'état embrayé, est engagé à travers le cylindre, sur le chemin de coulissement du piston, de manière à former un appui pour ce dernier lors d'un déplacement angulaire du second organe suivant le sens déterminé précité, et qui, à l'état débrayé occupe une position dégagée par rapport à ce chemin de coulissement.

4. Dispositif suivant la revendication 3, caractérisé en ce que le butoir est fixe par rapport à un noyau mobile (33) placé à l'intérieur d'une bobine d'induction (22), cette derniè re pouvant être excitée, à l'état embrayé précité, par l'intermédiaire de l'appareil électronique, de manière à déplacer le noyau et amener ainsi le butoir à travers du chemin de coulissement du piston précité.

5. Dispositif suivant la revendication 4, caractérisé en ce que la bobine d'induction précitée est montée sur la pièce de la bielle formant le cylindre, de manière à pouvoir se déplacer avec cette pièce.

6. Dispositif suivant l'une quelconque des revendications 1 à 5, caractérisé en ce que le second organe de transmission coopère avec un ressort de rappel (24) qui permet de ramener ou de maintenir cet organe dans une position de repos, correspondant à la position de fermeture du pêne, à partir de laquelle celui-ci peut subir le déplacement angulaire autour de son axe de rotation dans le sens précité et qui, lorsque le mécanisme de débrayage est à l'état embrayé, agit par l'intermédiaire de la bielle sur le premier organe de transmission et soumet ce premier organe à un déplacement angulaire correspondant autour de son axe de rotation.

7. Dispositif suivant l'une quelconque des revendications 1 à 6, caractérisé en ce qu'il comprend deux butées de fin de course (25, 26) pour le déplacement angulaire du second organe de transmission entre une position de repos, correspondant à la position de fermeture du pêne, et une position de travail, correspondant à la position d'ouverture du pêne lorsque le mécanisme est à l'état embrayé.

8. Dispositif suivant l'une quelconque des revendications 1 à 7, caractérisé en ce qu'il comprend une plaque de protection (27) destinée à être montée au moins en regard de l'endroit de la serrure où est localisé le pêne mobile.

9. Dispositif suivant l'une quelconque des revendications 1 à 8, caractérisé en ce que les deux organes de transmission sont constitués par des excentriques ou leviers destinés à être calés chacun par rapport à l'axe de rotation des poignées respectives, de manière à pouvoir tourner ensemble avec ces dernières.

10. Dispositif suivant l'une quelconque des revendications 1 à 9, caractérisé en ce que la bielle est montée sur le premier organe de transmission de manière à permettre de faire tourner ce dernier autour de son axe de rotation correspondant indépendamment de l'état dans lequel se trouve le mécanisme de débrayage.

11. Dispositif suivant l'une quelconque des revendications 1 à 10, caractérisé en ce que le système électrique comprend un temporisateur permettant de maintenir le mécanisme de débrayage dans l'état embrayé pendant une durée limitée à partir du moment de la commande d'embrayage donnée à ce système électrique.

12. Dispositif suivant l'une quelconque des revendications 1 à 11, caractérisé en ce que l'appareil électronique est codé.

13. Serrure de sécurité comprenant au moins un pêne mobile (2) pouvant être manoeuvré par deux poignées (3, 4) destinées à être agencées de part et d'autre d'un panneau de porte (5), caractérisée en ce qu'elle comprend un dispositif à mécanisme de débrayage (6) suivant l'une quelconque des revendications précédentes.

14. Serrure suivant la revendication 13, caractérisée en ce que la première poignée (3) coopère directement avec le pêne mobile, la seconde poignée (4) coopérant avec ce pêne par l'intermédiaire du mécanisme de débrayage, ce dernier étant agencé du même côté que la première poignée par rapport au pêne, le premier organe de transmission (7) étant calé sur un premier arbre sur lequel est fixé la première poignée et s'étendant suivant l'axe de rotation de cette dernière, le second organe de transmission (10) étant calé sur un second arbre sensiblement analogue au premier sur lequel est fixée la seconde poignée, le mécanisme de débrayage susdit étant monté entre ces deux organes de transmission, de manière à permettre de faire tourner le premier arbre autour de son axe de rotation et d'amener le pêne dans sa position d'ouverture lors d'un déplacement angulaire de la seconde poignée au moment où le mécanisme de débrayage est dans l'état embrayé, et d'actionner le pêne au moyen de la première poignée indépendamment de l'état dans lequel se trouve le mécanisme de débrayage.

15. Serrure suivant l'une ou l'autre des revendications 13 et 14, caractérisée en ce qu'une plaque de protection (27), de préférence en un acier dur pouvant difficilement être percé, est montée du côté de la seconde poignée par rapport au pêne, au moins sensiblement en regard de ce dernier, du premier organe de transmission et de l'axe de rotation de la première poignée.

## Patentansprüche

1. Einrichtung zur Betätigung eines Sicherheitsschlosses mit einem beweglichen Riegel (2), der mit zwei Griffen (3, 4) betätigbar ist, die auf beiden Seiten einer Tür (5) anbringbar und um näherungsweise parallele getrennte Achsen zwischen einer Schließstellung und einer Öffnungsstellung verschwenkbar sind, wobei die Einrichtung einen zwischen diesen Griffen montierbaren Ausrückmechanismus (6) und ein elektrisches System umfaßt, mit dem sich dieser Mechanismus in einen ausgerückten oder in einen eingerückten Zustand bringen läßt, wobei der erste Griff mit dem Riegel unmittelbar zusammenwirken kann, während der zweite Griff unter Zwischenschaltung des Ausrückmechanismus mit dem Riegel zusammenwirken kann, dadurch gekennzeichnet, daß der Ausrückmechanismus ein erstes Übertragungsorgan (7) umfaßt, das durch den ersten Griff (3) bei einer Verdrehung um seine erwähnte Achse betätigbar ist, ein zweites Übertragungsorgan (10) umfaßt, das sich mit dem zweiten Griff (4) um dessen erwähnte Achse verdreht, eine Pleuelstange (13) umfaßt, welche die Übertragungsorgane an au- βerhalb ihrer Drehachsen liegenden Punkten verbindet, und durch das elektrische System gesteuerte Mittel umfaßt, am einerseits bei einer Verschwenkung des zweiten Übertragungsorgans in einer bestimmten Richtung um seine Drehachse mittels der Pleuelstange in dem erwähnten eingerückten Zustand eine starre Verbindung zwischen den beiden Übertragungsorganen zu schaffen, damit das erste Übertragungsorgan ebenfalls verschwenkt wird, und um andererseits im ausgerückten Zustand diese starre Verbindung zu unterbrechen, damit das zweite Übertragungsorgan in bezug auf das erste Übertragungsorgan zumindest teilweise unabhängig ist, so daß das zweite Übertragungsorgan im wesentlichen unabhängig von dem ersten Ubertragungsorgan verschwenkbar ist.

2. Einrichtung nach Anspruch 1, dadurch gekennzeichnet, da die Pleuelstange aus zwei getrennten koaxialen Teilen (19, 20) besteht, die zusammenwirken können, wobei eines (19) dieser Teile an dem ersten Übertragungsorgan angelenkt ist, während das andere Teil (20) an dem zweiten Übertragungsorgan angelenkt ist, wobei die erwähnten Mittel ein mit dem elektrischen System steuerbares bewegliches Sperrteil (21) umfassen, das mit der Pleuelstange zusammenwirkt, wobei dieses Sperrteil so angeordnet ist, daß es einerseits bei einer Verschwenkung des zweiten Ubertragungsorgans um seine Drehachse eine Relativbewegung dieser beiden Teile im erwähnten ausgerückten Zustand ermöglicht und andererseits zumindest bei einer Verschwenkung des zweiten Übertragungsorgans in der erwähnten vorbestimmten Richtung um seine Achse im eingerückten Zustand eine derartige Relativbewegung verhindert.

3. Einrichtung nach Anspruch 2, dadurch gekennzeichnet, daß eines dieser beiden Teile von einem Kolben (20) und das andere von einem Zylinder (19) gebildet wird, in dem der Kolben gleiten kann, wobei das Sperrteil von einem einziehbaren Bolzen (21) gebildet wird, der im eingerückten Zustand quer zu dem Zylinder in den Verschiebeweg des Kolbens derart hineinragt, um bei einer Verschwenkung des zweiten Übertragungsorgans in der erwähnten vorbestimmten Richtung einen Anschlag für den Kolben zu bilden, und der im ausgerückten Zustand eine von diesem Verschiebeweg getrennte Stellung einnimmt.

4. Einrichtung nach Anspruch 3, dadurch gekennzeichnet, daß der Bolzen an einem Tauchkolben (33) befestigt ist, der im Inneren einer Magnetspule (22) angeordnet ist, die in dem erwähnten eingerückten Zustand mittels der elektronischen Vorrichtung derart erregbar ist, um den Tauchkolben zu verlagern und damit den Bolzen in dem erwähnten Verschiebeweg des Kolbens anzuordnen.

5. Einrichtung nach Anspruch 4, dadurch gekennzeichnet, daß die Magnetspule derart auf dem den Zylinder der Pleuelstange bildenden Teil angeordnet ist, daß sie zusammen mit diesem Teil verlagerbar ist.

6. Einrichtung nach einem der Ansprüche 1 bis 5, dadurch gekennzeichnet, daß das zweite Übertragungsorgan mit einer Rückstellfelder (24) zusammenwirkt, die es ermöglicht, dieses Übertragungsorgan in eine Ruhestellung zurückzuführen oder in dieser zu halten, die der Schließstellung des Riegels entspricht, aus welcher Ruhestellung es in der erwähnten Richtung um seine Drehachse verschwenkbar ist und das im eingerückten Zustand des Ausrückmechanismus unter Zwischenwirkung der Pleuelstange auf das erste Übertragungsorgan einwirkt und dieses um seine Drehachse entsprechend verschwenkt.

7. Einrichtung nach einem der Ansprüche 1 bis 6, gekennzeichnet durch zwei Begrenzungsanschläge (25, 26) für die Verschwenkung des zweiten Übertragungsorgans zwischen einer der Schließstellung des Riegels entsprechenden Ruhestellung und einer der Offenstellung des Riegels entsprechenden Arbeitsstellung, wenn sich der Ausrückmechanismus im eingerückten Zustand befindet.

8. Einrichtung nach einem der Ansprüche 1 bis 7, gekennzeichnet durch eine Schutzplatte, die zumindest in demjenigen Bereich des Sicherheitsschlosses anbringbar ist, wo der bewegliche Riegel angeordnet ist.

9. Einrichtung nach einem der Ansprüche 1 bis 8, dadurch gekennzeichnet, daß die beiden Übertragungsorgane von Exzentern oder Hebeln gebildet sind, die jeweils auf der Drehachse des zugeordneten Griffs drehfest anbringbar sind, so daß sie zusammen mit diesem verdrehbar sind.

10. Einrichtung nach einem der Ansprüche 1 bis 9, dadurch gekennzeichnet, daß die Pleuelstange derart auf dem ersten Übertragungsorgan gelagert ist, daß dieses unabhängig vom Zustand des Ausrückmechanismus um seine Drehachse verschwenkbar ist.

11. Einrichtung nach einem der Ansprüche 1 bis 10, dadurch gekennzeichnet, daß das elektrische System einen Zeitgeber umfaßt, der es ermöglicht, den Ausrückmechanismus eine begrenzte Zeitdauer im eingerückten Zustand zu halten, sobald das elektrische System den Einrückbefehl erteilt.

12. Einrichtung nach einem der Ansprüche 1 bis 11, dadurch gekennzeichnet, daß die elektronische Anordnung verschlüsselt ist.

13. Sicherheitsschloß, umfassend mindestens einen beweglichen Riegel (2), der mit zwei Griffen (3, 4) betätigbar ist, die auf beiden Seiten einer Tür (5) angeordnet sind, gekennzeichnet durch eine Einrichtung mit einem Ausrückmechanismus (6) nach einem der vorhergehenden Ansprüche.

14. Sicherheitsschloß nach Anspruch 13, dadurch gekennzeichnet, daß der erste Griff (3) unmittelbar mit dem beweglichen Riegel zusammenwirkt, daß der zweite Griff (4) mit diesem Riegel unter Zwischenschaltung des Ausrückmechanismus zusammenwirkt, wobei letzterer in bezug auf den Riegel auf der gleichen Seite wie der erste Griff angeordnet ist, daß das erste Übertragungsorgan (7) auf eine erste Welle aufgekeilt ist, auf der der erste Griff befestigt ist, und die sich längs der Drehachse desselben erstreckt, daß das zweite Übertragungsorgan (10) im wesentlichen analog zu dem ersten auf eine zweite Welle aufgekeilt ist, auf der der zweite Griff befestigt ist, daß der erwähnte Ausrückmechanismus derart zwischen diesen beiden Übertragungsorganen angeordnet ist, daß bei einer Verschwenkung des zweiten Griffs die erste Welle um ihre Drehachse verdrehbar und der Riegel in seine Offenstellung bringbar ist, wenn sich der Ausrückmechanismus im eingerückten Zustand befindet, und daß der Riegel mit dem ersten Griff betätigbar ist, unabhänigig von dem Zustand, in dem sich der Ausrückmechanismus befindet.

15. Sicherheitsschloß nach Anspruch 13 oder 14, dadurch gekennzeichnet, daß eine Schutzplatte (27), vorzugsweise aus gehärtetem Stahl, der schwer zu durchbohren ist, auf der Seite des zweiten Griffs zumindest im Bereich des Riegels, des ersten Übertragungsorgans und der Drehachse des ersten Griffs angeordnet ist.

## Claims

1. Device for actuating a security lock with a movable bolt (2) manoeuvred by two handles (3, 4) intended to be arranged on either side of a door (5) and turning on separate substantially parallel shafts between a closed position and an open position, this device comprising a release mechanism (6) intended to be mounted between these handles and an electrical system enabling this mechanism to be brought either into a released state or into an engaged state, the first handle being capable of co-operating with this latter through the intermediary of the release mechanism, characterised in that the release mechanism comprises a first transmission element (7) which can be actuated by the first handle (3) following a rotational movement about its aforesaid shaft, a second transmission element (10) turning with this second handle (4) about the aforesaid shaft of the latter, a connecting rod (13) connecting the two transmission elements at locations situated outside the axes of rotation of these latter, and means controlled by the electrical system in order, on the one hand, to create with the connecting rod, in the aforesaid engaged state, a rigid connection between the two transmission elements when the said second transmission element is displaced at an angle in at least one given direction about the axis of rotation of the latter in such a way that the first transmission element is also subjected to angular displacement, and, on the other hand, in the aforesaid released state, to break this rigid connection so as to free the second transmission element at least partially with respect to the first and thus to permit angular displacement of the second element substantially independently of the first element.

2. Device as claimed in claim 1, characterised in that the connecting rod is formed of two separate coaxial parts (19, 20) which can co-operate with one another, one (19) of the parts being articulated on the first transmission element, the other part (20) on the second transmission element, the aforementioned means comprising a movable locking element (21) which is controlled by the electrical system and co-operates with the connecting rod, this locking device being arranged in such a way that, on the one hand, it permits relative displacement of these two parts in the aforementioned released state upon angular displacement of the second transmission element about the axis of rotation of this latter, and, on the other hand, to prevent this relative displacement in the engaged state at least upon angular displacement of this second element in the aforementioned given direction about this axis.

3. Device as claimed in claim 2, characterised in that one of the two parts consists of a piston (20) and the other of a cylinder (19) in which this piston can slide, the locking element being formed by a retractable stop (21) which, in the engaged state, is engaged through the cylinder, on the sliding path of the piston in such a way as to form a support for the latter upon angular displacement of the second element in the aforementioned given direction and which, in the released state, occupies a disengaged position with respect to this sliding path.

4. Device as claimed in claim 3, characterised in that the stop is fixed with respect to a movable stem (33) placed inside an induction coil (22) and the latter can be excited, in the aforesaid engaged state, by means of the electronic apparatus in such a way as to displace the stem and thus lead the stop through the sliding path of the aforesaid piston.

5. Device as claimed in claim 4, characterised in that the aforementioned induction coil is mounted on the part of the connecting rod forming the cylinder in such a way that it can be displaced with the said part.

6. Device as claimed in any one of claims 1 to 5, characterised in that the second transmission element co-operates with a return spring (24) which makes it possible to bring this element into a rest position, or keep it there, a position which corresponds to the closed position of the bolt from which the latter can undergo the angular displacement about its axis of rotation in the aforementioned direction and which, when the release mechanism is in the engaged state, acts by means of the connecting rod on the first transmission element and subjects this first element to a corresponding angular displacement about its axis of rotation.

7. Device as claimed in any one of claims 1 to 6, characterised in that it comprises two end stops (25, 26) for the angular displacement of the second transmission element between a rest position, corresponding to the closed position of the bolt, and a working position, corresponding to the open position of the bolt when the mechanism is in the engaged state.

8. Device as claimed in any one of claims 1 to 7, characterised in that it has a protection plate (27) intended to be mounted at least facing the area fo the lock where the movable part is located.

9. Device as claimed in any one of claims 1 to 8, characterised in that the two transmission elements consist of eccentrics or levers each intended to be fixed with respect to the axis of rotation of the respective handles in such a way that they can turn together with these latter.

10. Device as claimed in any one of claims 1 to 9, characterised in that the connecting rod is mounted on the first transmission element in such a way as to cause the latter to turn correspondingly about its axis of rotation irrespective of the state in which the release mechanism finds itself.

11. Device as claimed in any one of claims 1 to 10, characterised in that the electrical system includes a time switch which makes it possible to keep the release mechanism in the engaged state for a limited time starting from the moment when the engagement command is given to the electrical system.

12. Device as claimed in any one of claims 1 to 11, characterised in that the electronic apparatus is coded.

13. Security lock comprising at least one movable bolt (2) which can be manoeuvred by two handles (3, 4) intended to be arranged on either side of a door panel (5), characterised in that it includes a release mechanism device (6) as claimed in any one of the preceding claims.

14. Lock as claimed in claim 13, characterised in that the first handle (3) co-operates directly with the movable bolt, the second bolt (4) co-operating with this bolt by means of the release mechanism, the latter being arranged on the same side as the first handle with respect to the bolt, the first transmission element (7) being fixed on a first shaft on which the first handle is fixed and extending following the axis of rotation of the latter, the second transmission element (10) being fixed on a second shaft substantially analogous to the first on which the second handle is fixed, the aforesaid release mechanism being mounted between these two transmission elements in such a way as to be able to cause the first shaft to turn about its axis of rotation and to bring the bolt into its open position upon angular displacement of the second handle at the moment when the release mechanism is in the engaged state and to acutate the bolt by means of the first handle irrespective of the state in which the release mechanism finds itself.

15. Lock as claimed in one or the other of claims 13 and 14, characterised in that a protection plate (27), preferably made from a hard steel which is difficult to pierce, is mounted on the side of the second handle with respect to the bolt, at least substantially facing the latter, the first transmission element and the axis of rotation of the first handle.
